# EUROPÄISCHE PATENTSCHRIFT

(11) **EP 2 353 435 B1**
(45) Veröffentlichungstag und Bekanntmachung des Hinweises auf die Patenterteilung: **17.04.2013**
(21) Anmeldenummer: 10075280.7
(22) Anmeldetag: 30.06.2010
(51) Int. Cl.: A47B 43/02, A47F 5/11

(54) **Pappmöbel mit Regalboden**
Cardboard furniture with shelf
Meuble en carton doté d'une étagère

(30) Priorität: 29.01.2010 DE 202010001850 U
(43) Veröffentlichungstag der Anmeldung: 10.08.2011
(73) Patentinhaber: Stange, Hans-Peter, 12307 Berlin (DE)
(72) Erfinder: Stange, Hans-Peter, 12307 Berlin (DE)
(74) Vertreter: Pfenning, Meinig & Partner GbR

(56) Entgegenhaltungen:
- EP-A1- 1 596 350
- WO-A1-2008/127686
- DE-U1- 8 602 476

## Beschreibung

Die Erfindung betrifft ein Pappmöbel mit einem Träger und mindestens einem Regalboden nach dem Oberbegriff des Hauptanspruchs.

Ein derartiges Pappmöbel, bei dem es sich typischerweise um ein Pappregal handeln wird und bei dem der mindestens eine Regalboden eine Grundfläche sowie zwei seitlich an die Grundfläche angrenzende, gegenüber der Grundfläche nach oben abgewinkelte Seitenwände aufweist und oberhalb der Grundfläche in den Träger eingehängt ist, ist beispielsweise aus der Druckschrift EP 1 459 650 A1 bekannt. Die in dieser Druckschrift beschriebenen Pappregale haben den Nachteil, dass sie bei einem Transport entweder ausgesprochen viel Platz benötigen oder in ihre Bestandteile zerlegt werden müssen, was einen nachteilig aufwendigen Aufbau nach dem Transport erforderlich macht.

Die Druckschrift EP 1 596 350 A1 beschreibt ein Pappregal, dessen Regalböden an einen Träger des Pappregals anklapbar sind.

Der vorliegenden Erfindung liegt die Aufgabe zugrunde, ein entsprechendes Pappmöbel zu entwickeln, das sich mit möglichst geringem Platzbedarf verstauen oder transportieren lässt und dabei möglichst schnell und mit möglichst geringem Aufwand aufgestellt werden kann.

Diese Aufgabe wird erfindungsgemäß gelöst durch ein Pappmöbel mit dem kennzeichnenden Merkmal des Hauptanspruchs in Verbindung mit den Merkmalen des Oberbegriffs des Hauptanspruchs. Vorteilhafte Ausgestaltungen und Weiterentwicklungen der Erfindung ergeben sich mit den Merkmalen der Unteransprüche.

Dadurch, dass die Seitenwände des mindestens einen Regalbodens jeweils drei Knicklinien aufweisen, die auf einen Punkt an einem hinteren und/oder unteren Rand der jeweiligen Seitenwand zulaufen, kann der Regalboden in in den Träger eingehängtem Zustand durch Knicken der Seitenwände um diese Knicklinien und durch Hochklappen des Regalbodens an den Träger angeklappt werden. Der Regalboden kann also an den Träger des Regals angelegt werden, ohne dazu aus dem Regalträger ausgehängt zu werden. Damit erübrigt sich ein umständliches Einhängen des Regalbodens oder der Regalböden beim Aufstellen des Pappmöbels, das dennoch, beispielsweise für einen Transport, auf ein ausgesprochen geringes Volumen zusammengelegt werden kann.

Eine erste der drei Knicklinien verläuft von dem genannten Punkt nach vorne vom Träger weg, während eine zweite dieser Knicklinien die Seitenwand oder einen vor dem Träger liegenden Teil der Seitenwand nach hinten begrenzt und eine dritte dieser Knicklinien zwischen der ersten und der zweiten Knicklinie verläuft. Dabei_ lässt sich der Regalboden dadurch an den Träger anklappen, dass die dritte Knicklinie jeder der Seitenwände auf die jeweils andere Seitenwand zubewegt wird, während die erste und die zweite Knicklinie jeder Seitenwand andersherum umgebogen werden als die dritte Knicklinie.

Wenn die erste Knicklinie in jeder der Seitenwände parallel zur Grundfläche verläuft, lässt sich der Regalboden besonders flach an den Träger anlegen.
Es kann vorgesehen sein, dass der Regalboden eine vordere Blende aufweist, die beispielsweise als Krempelrand ausgeführt sein kann. In diesem Fall kann die erste Knicklinie längs einer Verbindungslinie zwischen einem oberen Rand der vorderen Blende und einer Rückwand oder einem Rand einer hinteren Blende des Regalbodens verlaufen, um sicherzustellen, dass der Regalboden in hochgeklapptem Zustand möglichst dicht am Träger anliegt. Ebenfalls vorteilhaft im Hinblick darauf, dass der Regalboden in hochgeklapptem Zustand möglichst dicht am Träger zu liegen kommen soll, ist es, wenn die zweite Knicklinie längs einer den Träger an einer Vorderseite seitlich begrenzenden Kante des Trägers verläuft, wenn der Regalboden in den Träger eingehängt ist. Die dritte Knicklinie sollte aus dem gleichen Grund zumindest annähernd längs einer Winkelhalbierenden zwischen der ersten und der zweiten Knicklinie verlaufen. Dann kann der Regalboden so weit hochgeklappt werden, bis zwei durch die dritte Knicklinie getrennte Sektoren der Seitenwand aneinander anliegen.

Dabei ist es allerdings vorteilhaft, dass ein Verlauf der dritten Knicklinie geringfügig, vorzugsweise aber um nicht mehr als 3° und/oder ein Vierfaches, besonders vorzugsweise ein Zweifaches, einer Wandstärke der Seitenwand von der genannten Winkelhalbierenden abweicht. Dadurch lässt sich erreichen, dass der Regalboden nach einem Hochklappen durch eine Verknieung im hochgeklappten Zustand gehalten wird und nicht von allein wieder herunterfällt. Das erleichtert ein Zusammenlegen und Verstauen oder Verpacken des Pappmöbels, bei dem es sich typischerweise um ein Regal handeln wird. Besonders zweckmäßig ist es, dass die dritte Knicklinie erfindungsgemäß gegenüber der Winkelhalbierenden zwischen den ersten beiden Knicklinien leicht zur ersten Knicklinie hin versetzt ist. Das hat eine Verknieung eines durch die erste Knicklinie gebildeten Gelenks beim Anklappen des Regalbodens an den Träger zur Folge. Die drei Knicklinien der jeweiligen Seitenwand seien auch dann noch als im Sinne der vorliegenden Erfindung auf einen Punkt zulaufend bezeichnet, wenn die dritte Knicklinie in beschriebener Weise geringfügig gegenüber der Winkelhalbierenden zwischen den ersten beiden Knicklinien versetzt ist.

An den beiden Punkten, auf die die drei Knicklinien jeweils einer der Seitenwände zulaufen, kann der Regalboden jeweils ein vorzugsweise rundes Loch aufweisen, um dort eine das Hochklappen des Regalbodens behindernde Stauchung bei einem Umbiegen der Knicklinien zu vermeiden.

Damit das vorgeschlagene Pappmöbel nicht nur leicht und mit geringen Materialkosten herstellbar, sondern auch hinreichend stabil ist, kann es vollständig oder zumindest teilweise aus Wellpappe gefertigt sein. Die Knicklinien der Seitenwände des mindestens einen Regalbodens können, wie auch andere Knicklinien des Pappmöbels, durch Rilllinien realisiert sein, also jeweils durch eine in die Wellpappe eingeprägte Rille, die eine Verjüngung längs der Knicklinie bildet und dort ein einfaches Umbiegen ermöglicht.

Bei bevorzugten Ausführungen des vorgeschlagenen Pappmöbels ist der mindestens eine Regalboden oder zumindest ein die Grundfläche und die Seitenwände umfassender Hauptbestandteil des Regalbodens aus einem einzigen Stück Pappe gefaltet, das dazu entsprechend zugeschnitten sein kann. Die Seitenwände des Regalbodens können über Knickkanten mit der Grundfläche oder mit einer am Träger anliegenden Rückwand des Regalbodens verbunden sein. Insbesondere im letztgenannten Fall kann an einem unteren Ende mindestens einer der Seitenwände wiederum eine auf der Grundfläche aufliegende Verstärkungsfläche angelenkt sein, die dem Regalboden eine trotz der Herstellung aus Pappe vergleichsweise hohe Tragfähigkeit verleiht.

Der Regalboden kann mit mindestens einer Lasche in einem Schlitz eingehängt sein, der dazu in einer Wand des Trägers vorgesehen ist, wobei die mindestens eine Lasche z. B. an einem hinteren Rand einer der Seitenwände oder an einem oberen Rand einer Rückwand des Regalbodens ansetzen kann. Im Hinblick auf eine möglichst hohe Belastbarkeit des Regalbodens ist es besonders vorteilhaft, wenn der Regalboden mit mindestens zwei Laschen in den Träger eingehängt ist, die besonders vorzugsweise an den hinteren Rändern der beiden Seitenwände angeordnet sind. Die Schlitze, die oberhalb eines Niveaus liegen, auf dem die Grundfläche am Träger anliegt, können dabei derart schräg angeordnet sein, dass sich bei einer Belastung des Regalbodens eine möglichst senkrecht zum Schlitz orientierte Belastung eines Randes des Schlitzes ergibt.

Die Laschen können dabei auf sehr verschiedene Weise ausgeführt sein. So ist es z. B. möglich, die Laschen jeweils als einfaches über eine Knickkante mit einem verbleibenden Teil des Regalbodens gelenkig verbundenes Ende auszuführen, das nach einem Umbug dieser Knickkante um zumindest annähernd 180° so in den Schlitz eingeführt wird, dass es dort zwischen zwei Papplagen zu liegen kommt.

Besonders vorteilhaft ist es jedoch, wenn die mindestens eine Lasche an einem in den Schlitz eingeführten Ende verdickt ausgeführt ist und dadurch eine auf einem unteren Rand des Schlitzes aufliegende Stufe bildet. In diesem Fall wird ein sicherer Halt des Regalbodens am Träger auch dann erreicht, wenn der Träger dort, wo er den Schlitz aufweist, nur einlagig ausgeführt ist. Darüber hinaus lässt sich der Regalboden mit derartigen Laschen besonders einfach in den Träger einhängen. Dabei lässt sich eine solche Lasche besonders einfach an ihrem Ende verdickt ausführen, indem sie mindestens einmal zur Bildung einer zusätzlichen Papplage umgeknickt wird, wobei dadurch aufeinander zu liegen kommende Flächen der Lasche aufeinandergeklebt werden.

Bei einer vorteilhaften Weiterentwicklung des vorgeschlagenen Pappmöbels können die Seitenwände des mindestens einen Regalbodens jeweils zwei aufeinandergelegte Lagen umfassen, die über eine einen oberen Rand der jeweiligen Seitenwand bildende weitere Knicklinie miteinander verbunden sind und die zum Anklappen des Regalbodens an den Träger auseinanderfaltbar sind. Wenn diese beiden Lagen so auseinandergefaltet werden, dass die genannte weitere Knicklinie gestreckt ist, lässt sich die Seitenwand wie bei den zuvor beschriebenen Ausführungen durch Umknicken der drei erstgenannten Knicklinien so zusammenfalten, dass der Regalboden an den Träger angeklappt wird. Wenn dagegen bei heruntergeklapptem Regalboden die zwei Lagen der Seitenwand durch Umbiegen der genannten weiteren Knicklinie aufeinandergelegt werden, ergibt sich eine vorteilhafte Versteifung der Seitenwände, durch die sich ein unerwünschtes Hochklappen des Regalbodens verhindern lässt. Wenn dabei die weitere Knicklinie mit der dritten Knicklinie einen von einem rechten Winkel abweichenden Winkel einschließt, lässt sich vermeiden, dass zwei Hälften der dritten Knicklinie beim Aufeinanderlegen der beiden Lagen der jeweiligen Seitenwand aufeinander zu liegen kommen. Das verleiht dieser Seitenwand eine zusätzliche Steifigkeit.

Unabhängig von den hier beschriebenen Merkmalen können Pappmöbel vorgeschlagener Art auf ganz unterschiedliche Weise realisiert werden. Insbesondere lassen sich alle Regale, die in der eingangs erwähnten Druckschrift EP 1 459 650 A1 beschrieben sind, durch geringfügige Modifikation der dazu mit weiteren Knicklinien auszuführenden Regalböden entsprechend der hier beschriebenen Erfindung ausführen. Bei bevorzugten Ausführungen vorgeschlagener Pappmöbel ist der mindestens eine hochklappbare Regalboden jeweils an einer vertikalen oder leicht nach hinten geneigten vorderen Wand des Trägers anliegend aufgehängt.

Ausführungsbeispiele der Erfindung werden nachfolgend anhand der Figuren 1 bis 20 erläutert. Es zeigt
- Fig. 1: zwei Zuschnitte aus Wellpappe, aus denen ein Träger eines Pappregals vorgeschlagener Art gebildet wird,
- Fig. 2: einen Zuschnitt zur Bildung eines Regalbodens aus Wellpappe für dieses Pappregal,
- Fig. 3: eine Seitenansicht dieses Pappregals,
- Fig. 4: in einer der Fig. 3 entsprechenden Darstellung das gleiche Pappregal mit teilweise hochgeklappten Regalböden,
- Fig. 5: in entsprechender Darstellung das gleiche Pappregal in einem Zustand, in dem alle Regalböden hochgeklappt sind,
- Fig. 6: in einer der Fig. 3 entsprechenden Darstellung ein Pappregal mit einem anders ausgeführten Träger,
- Fig. 7: einen Ausschnitt des Zuschnitts aus Fig. 2,
- Fig. 8: eine schematisch wiedergegebene Aufsicht auf ein Pappregal der in den Figuren 3 bis 6 gezeigten Art mit einem hochgeklappten Regalboden,
- Fig. 9: in einer der Fig. 2 entsprechenden Darstellung einen Zuschnitt aus Wellpappe für einen anders ausgeführten Regalboden,
- Fig. 10: eine perspektivische Teilansicht eines Pappregals mit dem Regalboden aus Fig. 9,
- Fig. 11: in entsprechender Darstellung das Pappregal aus Fig. 10 mit teilweise hochgeklapptem Regalboden,
- Fig. 12: in einer der Fig. 2 entsprechenden Darstellung eine Abwandlung des dort gezeigten Regalbodens,
- Fig. 13: einen Ausschnitt des Zuschnitts aus Fig. 12,
- Fig. 14: eine perspektivische Teilansicht eines Pappregals mit dem Regalboden aus den Figuren 12 und 13,
- Fig. 15: in einer der Fig. 14 entsprechenden Darstellung ein Pappregal mit einem geringfügig anders ausgeführten Regalboden,
- Fign. 16 - 18: in einer den Figuren 2, 9 und 12 entsprechenden Darstellung jeweils einen Zuschnitt aus Wellpappe für Regalböden in drei weiteren Ausführungen,
- Fig. 19: einen Teil eines Zuschnitts für einen Regalboden eines Pappregals in einer weiteren Abwandlung und
- Fig. 20: eine perspektivische Ansicht eines Teils dieses Pappregals in einem Zu- stand mit teilweise hochgeklapptem Regalboden.

In Fig. 1 links ist ein Zuschnitt aus Wellpappe gezeigt, der eine vordere Wand 1 und zwei seitliche Wände 2 bildet. Sowohl in der vorderen Wand 1 als auch in den seitlichen Wänden 2 sind Schlitze 3 zum Einhängen mehrerer Regalböden vorgesehen. In Fig. 1 rechts ist ein weiterer Zuschnitt aus Wellpappe abgebildet, der eine hintere Wand 4 des Trägers bildet. Der Träger wird aus den beiden in Fig. 1 gezeigten Zuschnitten fertiggestellt, indem der die vordere Wand 1 und die seitlichen Wände 2 bildende Zuschnitt um vier Rilllinien 5 um jeweils 90° umgebogen wird, wonach an der hinteren Wand 4 angeordnete Laschen 6 in Öffnungen 7 eingeschoben werden, die dazu an hinteren Rändern der seitlichen Wände 2 vorgesehen sind, wobei die beiden Zuschnitte bei Bedarf mittels einer am oberen Rand der hinteren Wand 4 angeordneten Klebelasche 8 und zweier weiterer Klebelaschen 9, die den in Fig. 1 links abgebildeten Zuschnitt seitlich begrenzen, miteinander verklebt werden können.

In Fig. 2 ist ein aus Wellpappe gebildeter Zuschnitt gezeigt, aus dem durch Falten einer von fünf gleichartigen Regalböden des Pappregals gebildet wird, dessen Träger in Fig. 1 dargestellt ist. Der Regalboden wird dabei aus einem einzigen Stück Pappe gebildet. Eine Grundfläche 10 des Regalbodens wird nach vorne hin durch eine vordere Blende 11 begrenzt, die als Krempelrand ausgeführt ist. An einem hinteren Rand der Grundfläche 10 setzt eine über eine Rilllinie mit der Grundfläche 10 verbundene Rückwand 12 des Regalbodens an. Diese Rückwand 12 liegt an der vorderen Wand 1 des Trägers an, wenn das Pappregal aufgestellt ist. An zwei einander gegenüberliegenden seitlichen Begrenzungen der Rückwand 12 sind zwei Seitenwände 13 des Regalbodens angelenkt. Zum Fertigstellen des Regalbodens wird der in Fig. 2 dargestellte Zuschnitt um Rilllinien, die dort jeweils durch eine durchgezogene Linie wiedergegeben sind, derart geknickt, dass die Rückwand 12 mit der Grundfläche 10 einen rechten Winkel einschließt, während die Seitenwände 13 zueinander parallel orientiert sind und senkrecht sowohl zur Grundfläche 10 als auch zur Rückwand 12 stehen. An einem unteren Ende der beiden Seitenwände 13 ist jeweils eine Verstärkungsfläche 14 angelenkt, die dann auf der Grundfläche 10 zu liegen kommt. An einem vorderen Ende jeder der Seitenwände 13 ist jeweils eine Lasche 15 angeordnet, die einmal in sich gefaltet und dann durch den die vordere Blende 11 bildenden Krempelrand eingewickelt wird. Damit sich der die vordere Blende 11 bildende Krempelrand nicht wieder auseinanderfaltet, ist dieser so gestaltet, dass zwei an einem Rand des Kremperandes gebildete Stege oder Zungen 16 dabei in Durchbrüche 17 einschnappen, die dazu an einer Knickkante zwischen der Grundfläche 10 und der vorderen Blende 11 vorgesehen sind.

An einem hinteren Ende jeder der Seitenwände 13 ist jeweils eine Lasche 18 vorgesehen. Mit den Laschen 18 wird der Regalboden in zwei der in den seitlichen Wänden 2 des Trägers vorgesehenen Schlitze 3 eingehängt. Dabei bildet jede der Lasche 18 eine Stufe, indem sie so um eine Knicklinie umgeknickt wird, dass dadurch zwei Papplagen aufeinander zu liegen kommen und dort aufeinandergeklebt werden, so dass die Lasche ein verdicktes Ende erhält. Die so gebildete Stufe liegt bei in den Träger eingehängtem Regalboden auf einem unteren vorderen Rand des jeweiligen Schlitzes 3 auf. Die Schlitze 3, in die der Regalboden eingehängt ist, liegen dabei oberhalb der Grundfläche 10 des Regalbodens.

Schließlich weist jede der Seitenwände 13 eine erste Knicklinie 19, eine zweite Knicklinie 20 und eine zwischen den beiden Knicklinien 19 und 20 liegende dritte Knicklinie 21 auf. Die drei jeweils durch Rilllinien definierten Knicklinien 19, 20 und 21 jeder Seitenwand 13 laufen auf einen Punkt 22 zu, an dem der Zuschnitt des Regalbodens ein rundes Loch von einigen Millimetern Durchmesser aufweist. Die erste Knicklinie 19 verläuft bei aufgestelltem Pappregal von dem genannten Punkt 22 nach vorne vom Träger weg, während die zweite Knicklinie 20 einen vor dem Träger liegenden Teil der Seitenwand 13 nach hinten begrenzt und bei aufgestelltem Pappregal längs einer die vordere Wand 1 des Trägers seitlich begrenzenden Kante verläuft. Dabei verläuft die erste Knickkante 19 oberhalb der Grundfläche 10 parallel zu dieser Grundfläche 10 und verbindet einen oberen Rand der vorderen Blende 11 mit der Rückwand 12, die auf gleicher Höhe ebenfalls eine Knicklinie aufweist, welche die beiden Punkte 22 verbindet und um die die Rückwand 12 geknickt werden kann. Die zweite Knicklinie 20 verläuft senkrecht zur ersten Knicklinie 19, während die dritte Knicklinie 21 nur geringfügig von einer Winkelhalbierenden zwischen der ersten Knicklinie 19 und der zweiten Knicklinie 20 abweicht.

Die in jeder der Seitenwände 13 vorgesehenen Knicklinien 19, 20 und 21 ermöglichen es, den Regalboden durch Knicken der Seitenwände 13 um diese Knicklinien 19, 20 und 21 und durch Hochklappen des Regalbodens an den Träger anzuklappen, wenn der Regalboden in den Träger eingehängt ist. Dabei wird der Regalboden um eine Achse hochgeklappt, die durch die beiden Punkte 22 definiert ist, welche jeweils an einem hinteren Rand der jeweiligen Seitenwand 13 liegen. Diese Achse entspricht der in der Rückwand 12 vorgesehenen Knicklinie, um welche die Rückwand 12 bei einem Hochklappen des Regalbodens geknickt wird.

In Fig. 3 ist eine Seitenansicht des fertiggestellten Pappregals mit dem Träger aus Fig. 1 und fünf Regalböden der in Fig. 2 gezeigten Art zu sehen. Wiederkehrende Merkmale sind dabei, wie auch in den nachfolgenden Figuren, mit den gleichen Bezugszeichen versehen und müssen nicht mehr eingehend erläutert werden. Gut zu erkennen ist, dass die Regalböden jeweils mit ihrer Rückwand 12 an der vorderen Wand 1 des Trägers anliegend aufgehängt sind, indem die Laschen 18 in die in den seitlichen Wänden 2 vorgesehenen Schlitze 3 eingehängt sind. Die vordere Wand 1 des Trägers ist dabei bei dem vorliegenden Ausführungsbeispiel, bei dem der Träger nach oben hin spitz zuläuft, leicht nach hinten geneigt. Am Beispiel des oberen Regalbodens ist in Fig. 3 angedeutet, wie die Regalböden durch Anheben eines vorderen Endes des Regalbodens und durch durch Umbiegen der Knicklinien 19, 20 und 21 und damit durch Falten der Seitenwände 13 an den Träger angeklappt werden können. Die Figuren 4 und 5 zeigen das gleiche Pappregal in entsprechender Darstellung in zwei weiteren Zuständen, wobei in Fig. 4 die beiden oberen Regalböden und in Fig. 5 sämtliche Regalböden vollständig an den Träger angeklappt sind.

In Fig. 6 ist ein anderes Pappregal gezeigt, das sich von dem vorhergehend beschriebenen Pappregal nur durch die Verwendung eines anderen Trägers 23 unterscheidet. Dieser Träger 23, der ebenfalls Schlitze 3 zum Einhängen der Regalböden aufweist und aus Wellpappe gebildet ist, verjüngt sich nicht nach oben hin, sondern weist einen quaderförmigen Grundkörper verhältnismäßig geringer Tiefe sowie einen Fuß 24 auf, durch den der Träger eine hinreichend große Standfläche erhält.

In Fig. 7 ist ein vergrößerter Ausschnitt des Zuschnitts aus Fig. 2 für die beschriebenen Pappregale gezeigt. Rilllinien, durch die insbesondere die Knicklinien 19, 20 und 21 realisiert sind, sind hier durch dünne durchgezogene Linien wiedergegeben, während Linien, längs derer der Zuschnitt eingeschnitten ist, etwas dicker gezogen sind. In Fig. 7 sind weitere Details des Regalbodens zu erkennen. Zunächst ist dort durch eine gepunktete Linie angedeutet, wo ein Ende des Zuschnitts, das die zusätzliche Papplage der Lasche 18 bildet, nach einem Umknicken dieses Endes zu liegen kommt und festgeklebt wird, um die bereits beschriebene Stufe zu bilden, die nach einem Einhängen des Regalbodens am unteren vorderen Rand des entsprechenden Schlitzes 3 aufliegt. Außerdem ist in Fig. 7 zu erkennen, dass die dritte Knicklinie 21 der Seitenwand 13 nicht genau mit der in Fig. 7 gestrichelt dargestellten Winkelhalbierenden zwischen den ersten beiden Knickkanten 19 und 20 in Deckung liegt, sondern gegenüber dieser Winkelhalbierenden geringfügig parallel zur ersten Knickkante 19 hin versetzt ist. Der Versatz der dritten Knicklinie 21 gegenüber der genannten Winkelhalbierenden beträgt dabei ungefähr eine Wandstärke des für den Regalboden verwendeten Zuschnitts. Anstelle des in Fig. 7 gezeigten parallelen Versatzes der dritten Knicklinie 21 gegenüber der Winkelhalbierenden zwischen den Knicklinien 19 und 20 wäre es auch denkbar, den Verlauf der dritten Knicklinie 21 gegenüber der Winkelhalbierenden um einen kleinen Winkel von größenordnungsmäßig 1° um den Punkt 22 nach unten gekippt zu wählen.

In Fig. 8 ist gezeigt, was,für eine Wirkung durch die geringfügige Abweichung der dritten Knicklinie 21 von der Winkelhalbierenden zwischen den Knicklinien 19 und 20 erzielt wird. Dabei zeigt Fig. 8 eine schematische Aufsicht auf ein Regal beschriebener Art, wobei der oberste Regalboden dieses Regals, der aus einem Zuschnitt der in den Figuren 2 und 7 gezeigten Art gebildet ist, an den Träger 23 angeklappt ist.

Zunächst ist dort gut zu erkennen, dass das Hochklappen des Regalbodens an den Träger 23 durch ein Umknicken der Seitenwände 13 längs der Knicklinien 19, 20 und 21 ermöglicht wird, wobei die dritte Knicklinie 21 jeweils nach innen auf die andere Seitenwand 13 zubewegt wird und die ersten beiden Knicklinien 19 und 20 andersherum umgebogen werden als die dritte Knicklinie 21 der jeweiligen Seitenwand 13. Die beschriebene Abweichung zwischen dem Verlauf der dritten Knicklinie 21 und den Knicklinien 19 und 20 bei gestreckter Seitenwand 13 hat nun zur Folge, dass die Knicklinie 21 bei hochgeklapptem Regalboden und dementsprechend gefalteter Seitenwand 13 näher an die Grundfläche 10 des Regalbodens heranreicht als die erste Knicklinie 19, die oberhalb der Grundfläche 10 parallel zu dieser Grundfläche 10 auf Höhe eines oberen Randes der vorderen Blende 11 verläuft. Das wiederum führt zu einer Verknieung, die eine den Regalboden an den Träger 23 angelegt haltende Kraft zur Folge hat. Die Kräfte, die den hochgeklappten Regalboden so am Träger 23 halten und die durch die gefalteten Seitenwände 13 vermittelt werden, sind in Fig. 8 durch Pfeile veranschaulicht.

So wird ein Spannverschluss realisiert, durch den die hochgeklappten Regalböden ohne weitere Maßnahmen im hochgeklappten Zustand fixiert werden. In diesem Zustand nimmt das Pappregal einen ausgesprochen geringen Raum ein und lässt sich daher gut verstauen, verpacken oder transportieren. Zum Lösen der Regalböden aus der hochgeklappten Position genügt unter Umständen ein leichtes Antippen, was zur Folge hat, dass sich die Spannung, unter der die Seitenwände 13 stehen, löst und der jeweilige Regalböden nach unten fällt. So ergibt sich ein ausgesprochen schneller und unkomplizierter Aufbauvorgang zum Aufstellen des Pappregals. Mit der Zeitersparnis geht auch eine Kostenersparnis einher, wobei aufgrund der Einfachheit des Aufbauvorgangs auch keine Einweisung durch eine komplizierte Bauanleitung nötig ist. Die vorgeschlagene Art der Einhängung der Regalböden in den Träger 23 eignet sich, wie die beschriebenen Ausführungsbeispiele zeigen, für die Verwendung von vorteilhaft schlanken Trägern 23, die auch aus seitlicher Richtung eine freie Einsicht in die Regalböden erlauben.

In Fig. 9 ist ein Zuschnitt eines anders ausgeführten Regalbodens aus Wellpappe für ein ähnliches Pappregal gezeigt. Abweichend von dem zuvor beschriebenen Ausführungsbeispiel sind die Laschen 18, mit denen dieser Regalboden in den Träger des entsprechenden Pappregals eingehängt werden kann, an einem oberen Rand der Rückwand 12 des Regalbodens angelenkt. Die Laschen 18 sind dabei im vorliegenden Fall so ausgeführt, dass sie zweimal um jeweils 180 Grad umgeklappt werden, so dass dabei insgesamt drei Papplagen aufeinander zu liegen kommen und aufeinandergeklebt werden. In Fig. 10 ist ein Teil des fertigen Pappregals gezeigt, bei dem der aus dem Zuschnitt aus Fig. 9 gebildete Regalboden mit den beiden Laschen 18 in zwei Schlitze 3 in einer vorderen Wand 1 des entsprechenden Trägers 23 eingehängt ist. Statt des Trägers 23 könnte dabei auch der Träger verwendet werden, der aus den in Fig. 1 gezeigten Zuschnitten gebildet ist, weil auch in der vorderen Wand 1 dieses Trägers entsprechende Schlitze 3 vorgesehen sind. In Fig. 11 ist gezeigt, wie der abgebildete Regalboden des Pappregals aus Fig. 10 in bereits zuvor beschriebener Weise durch Knicken der Knicklinien 19, 20 und 21 und durch Hochklappen des Regalbodens an die vordere Wand 1 des Trägers 23 angeklappt wird.

In den Figuren 12 und 13 ist in den Figuren 2 und 7 entsprechenden Darstellungen eine Weiterentwicklung des Regalbodens aus den Figuren 2 und 7 gezeigt. Von dem zuerst beschriebenen Regalboden unterscheidet sich dieser Regalboden nur dadurch, dass die Seitenwände 13 dieses Regalbodens jeweils eine zusätzliche Lage 25 umfassen, die über eine weitere Knicklinie 26 mit einer ersten Lage der jeweiligen Seitenwand 13 verbunden ist. Wenn der Regalboden in den Träger des entsprechenden Pappregals eingehängt und heruntergeklappt ist, wird die zusätzliche Lage 25 durch Umbiegen der weiteren Knicklinie 26, die hier durch zwei in engem Abstand parallel verlaufende Rilllinien realisiert ist, an die erste Lage der jeweiligen Seitenwand 13 angeklappt, so dass die weitere Knicklinie 26 dann einen oberen Rand dieser Seitenwand 13 bildet.

In Fig. 14, die den in den Träger 23 des Pappregals eingehängten Regalboden aus den Figuren 12 und 13 zeigt, ist dieses Aufeinanderklappen der beiden Lagen der Seitenwände 13 durch Pfeile veranschaulicht. Sowohl in Fig. 13 als auch in Fig. 14 ist jeweils durch eine gepunktete Linie angedeutet, wie die zusätzliche Lage 25 der Seitenwand 13 dadurch zu liegen kommt. Dadurch, dass die beiden Lagen der Seitenwände 13 so aufeinanderliegen, erhält die Seitenwand 13 eine zusätzliche Steifigkeit, durch die ein unerwünschtes Hochklappen des Regalbodens verhindert wird. Dieser versteifende Effekt wird bei dem vorliegenden Ausführungsbeispiel noch dadurch verstärkt, dass die dritte Knicklinie 21 mit der weiteren Knicklinie 26 einen von einem rechten Winkel abweichenden Winkel einschließt, so dass die Abschnitte der dritten Knicklinie 21, zwischen denen die weitere Knicklinie 26 die dritte Knicklinie 21 schneidet, nicht aufeinander zu liegen kommen. Das ist in Fig. 14 gut zu erkennen, wo der Verlauf der dritten Knicklinie 21 nach dem Falten der Seitenwand 13 um die weitere Knicklinie 26 durch eine gepunktete Linie veranschaulicht ist. Wenn der Regalboden an den Träger angeklappt werden soll, werden die beiden Seitenwände 13 durch Strecken der weiteren Knicklinie 26 auseinandergefaltet, bis der in Fig. 14 gezeigte Zustand erreicht ist, worauf der Regalboden in der bereits zuvor beschriebenen Weise durch Knicken der Seitenwände 13 um die Knicklinien 19, 20 und 21 hochgeklappt werden kann.

In einer der Fig. 14 entsprechenden Darstellung zeigt Fig. 15 einen Ausschnitt eines geringfügig anders gestalteten Pappregals. Dieses unterscheidet sich von dem vorhergehend beschriebenen Ausführungsbeispiel dadurch, dass die Regalböden nicht in die vordere Wand 1 oder in die seitlichen Wände 2, sondern in eine Rückwand des entsprechenden Trägers 23 eingehängt sind, so dass die Laschen 18 der Regalböden auf einer der Grundfläche 10 des jeweiligen Regalbodens abgewandten Seite des Trägers 23 in die Laschen 18 aufnehmende Schlitze eingeführt sind. Dort, wo der in Fig. 15 erkennbare Regalboden an der vorderen Wand 1 des Trägers 23 anliegt, weist er im hier gezeigten Ausführungsbeispiel eine hintere Blende 27 auf, die wie die vordere Blende 11 durch einen Krempelrand gebildet und ebenso hoch ausgeführt ist wie diese. Die erste Knickkante 19 der drei Knickkanten 19, 20 und 21, die in jeder Seitenwand 13 vorgesehen sind, um ein Hochklappen des Regalbodens zu ermöglichen, verläuft in diesem Fall jeweils von einem oberen Rand der vorderen Blende 11 bis zum oberen Rand der hinteren Blende 27.

Der in Fig. 16 gezeigte Zuschnitt für einen weiteren Regalboden unterscheidet sich, abgesehen von geringfügig anderen Abmessungen, von dem in Fig. 9 gezeigten Zuschnitt nur dadurch, dass die Seitenwände 13, ähnlich wie bei den Ausführungen aus den Figuren 12 bis 15, jeweils eine zusätzliche Lage 25 aufweisen, die über eine weitere Knicklinie 26 mit einer ersten Lage der jeweiligen Seitenwand 13 verbunden ist. Auch hier werden die beiden Lagen jeder Seitenwand 13 durch Umknicken der Seitenwände um die weiteren Knicklinien 26 aufeinandergelegt. Ähnlich wie der die vordere Blende 11 bildende Krempelrand weist die zusätzliche Lage 25 jeder der Seitenwände 13 eine Zunge 28 auf, die bei einem Aufeinanderlegen der beiden Lagen der Seitenwand 13 in einen Durchbruch 29 einschnappt, der dazu in der an der Seitenwand 13 angelenkten und bei fertiggestelltem Regalboden auf der Grundfläche 10 aufliegenden Verstärkungsfläche 14 vorgesehen ist.

Eine andere Abwandlung des Regalbodens aus Fig. 9 ist in Fig. 17 dargestellt, wobei wieder ein auseinandergefalteter Zuschnitt dieses Regalbodens gezeigt ist. Von dem Regalboden aus Fig. 9 unterscheidet dieser Regalboden sich durch eine andere Gestaltung der Laschen 18, die zum Einhängen des Regalbodens in einen Träger vorgesehen sind. Der Regalboden aus Fig. 17 eignet sich z. B. zum Einhängen in die unteren der in der vorderen Wand 1 vorgesehenen Schlitze 3 des Trägers, dessen Zuschnitte in Fig. 1 gezeigt sind. Diese Schlitze 3 sind an einem äußeren Ende nach oben fortgesetzt, um oberen Enden der Seitenwände 13 des Regalbodens Platz zu geben, und weisen mittig an einem unteren Rand einen Steg auf, durch den diese Schlitze 3 mittig verjüngt sind. Die beiden Laschen 18 des Regalbodens wiederum weisen jeweils einen Schlitz 30 auf. Zum Einhängen des Regalbodens in den Träger werden die Laschen 18 durch die in beschriebener Weise gestalteten Schlitze 3 so eingeführt, dass die Stege an den unteren Rändern der Schlitze 3 in den Schlitzen 30 der Laschen 18 zu liegen kommen und ein Herausrutschen der Laschen 18 verhindern.

Ein Zuschnitt für einen weiteren Regalboden, der in beschriebener Weise an den Träger eines entsprechenden Pappregals angeklappt werden kann, ist schließlich in Fig. 18 gezeigt. Dieser entspricht weitgehend dem Regalboden, der in Fig. 19 der Druckschrift EP 1 459 650 A1 dargestellt und dort beschrieben ist. Wiederkehrende Merkmale sind auch hier mit den gleichen Bezugszeichen versehen wie in den vorhergehenden Figuren. Zusätzlich zu dem entsprechenden Regalboden aus der genannten Druckschrift weisen die Seitenwände 13 dieses Regalbodens wieder jeweils drei Knickkanten 19, 20 und 21 auf, die hier gestrichelt wiedergegeben sind und die zum Hochklappen des Regalbodens an den Träger umgeknickt werden können, indem die Seitenwände 13 an den Stellen der jeweils zwischen den Knicklinien 19 und 20 liegenden dritten Knicklinien 21 zueinander gedrückt werden. Auch hier wird dafür zunächst die zusätzliche Lage 25 jeder Seitenwand 13 hochgeklappt, um einen Zustand zu erreichen, der dem in Fig. 15 abgebildeten Zustand ähnelt. Auch bei dem in Fig. 18 gezeigten Regalboden verläuft die erste Knicklinie 19 jeder der Seitenwände 13 zwischen einem oberen Rand der vorderen Blende 11 und einem oberen Rand der hinteren Blende 27. Die hintere Blende 27 ist dabei wie die vordere Blende 11 als Krempelrand ausgeführt und umgreift wie diese an beiden Enden jeweils eine Lasche 15, die an der dort angrenzenden Seitenwand 13 angelengt ist. Die Laschen 15 sind hier nur einlagig ausgeführt. Auch die zum Einhängen des Regalbodens in den Träger vorgesehenen Laschen 18 sind hier als einfache Laschen ausgeführt, die lediglich um eine Knicklinie umgeknickt und dann so durch jeweils einen Schlitz im Träger des Pappregals eingeführt werden, dass die Laschen 18 zwischen zwei Papplagen dieses Trägers zu liegen kommen. Die Seitenwände 13 sind in diesem Fall über jeweils eine Knickkante mit der Grundfläche 10 des Regalbodens verbunden.

In Fig. 19 ist ein den Ausschnitten der Figuren 7 und 13 vergleichbarer Ausschnitt eines Zuschnitts für einen Regalboden eines anderen Pappregals vorgeschlagener Art gezeigt. Wiederkehrende Merkmale sind wieder mit den gleichen Bezugszeichen versehen und müssen nicht mehr eingehend erläutert werden. Dieser Regalboden unterscheidet sich nur geringfügig von dem Regalboden des Pappregals aus Fig. 15. Anders als dort ist es bei diesem Regalboden vorgesehen, dass die zusätzliche Lage 25 der Seitenwand 13 auch dann an der ersten Lage dieser Seitenwand 13 anliegend verbleibt, wenn der Regalboden durch Umknicken der Knicklinien 19, 20 und 21 hochgeklappt wird. Die hier gestreckt gezeichnete weitere Knicklinie 26 bleibt dabei also um 180° umgebogen. Um das Umknicken der ersten Knicklinie 19 in diesem Zustand zu ermöglichen, weist die zusätzliche Lage 25 dabei eine zusätzliche Knicklinie 31 auf, die auf der ersten Knicklinie 19 zu liegen kommt, wenn die zusätzliche Lage 25 an die erste Lage der Seitenwand 13 angelegt wird. Auch die zusätzliche Knicklinie 31 ist durch eine Rilllinie realisiert. Es ist möglich, dass die zusätzliche Lage 25 auf der ersten Lage festgeklebt wird, wenn die Seitenwand 13 um die weitere Knicklinie 26 umgebogen ist. Schließlich ist die zusätzliche Lage längs einer hier dick durchgezogen gezeichneten Linie 32, die auf der dritten Knicklinie 21 zu liegen kommt, eingeschnitten, um das Umknicken der dritten Knicklinie zu erleichtern.

In Fig. 20 ist das Pappregal mit dem in den Träger 23 eingehängten Regalboden aus Fig. 19 gezeigt. Dabei ist der Regalboden in einem teilweise hochgeklappten und noch nicht vollständig an den Träger 23 angeklappten Zustand zu sehen. Hier ist gut zu erkennen, dass beim Hochklappen auch die zusätzliche Knicklinie 31 umgebogen wird und dass der Einschnitt längs der Linie 32 das Umknicken der Seitenwand 13 um die dritte Knicklinie 21 erleichtert. Ein Auseinanderfalten der Seitenwand 13 vor dem Hochklappen des Regalbodens ist dabei nicht erforderlich.

## Patentansprüche

1. Pappmöbel mit einem Träger (23) und mindestens einem Regalboden, wobei der Regalboden eine Grundfläche (10) sowie zwei seitlich an die Grundfläche (10) angrenzende, gegenüber der Grundfläche (10) nach oben abgewinkelte Seitenwände (13) aufweist und oberhalb der Grundfläche (10) in den Träger (23) eingehängt ist und wobei die Seitenwände (13) jeweils drei Knicklinien (19, 20, 21) aufweisen, die auf einen Punkt (22) an einem hinteren und/oder unteren Rand der jeweiligen Seitenwand (13) zulaufen, so dass der in den Träger (23) eingehängte Regalboden durch Knicken der Seitenwände (13) um diese Knicklinien (19, 20, 21) und Hochklappen des Regalbodens an den Träger (23) anklappbar ist, wobei jeweils eine erste der drei Knicklinien (19) von dem genannten Punkt (22) nach vorne vom Träger (23) weg verläuft, während eine zweite dieser Knicklinien (20) die Seitenwand (13) oder einen vor dem Träger (23) liegenden Teil der Seitenwand (13) nach hinten begrenzt und eine dritte dieser Knicklinien (21) zwischen der ersten und der zweiten Knicklinie (19, 20) verläuft
**dadurch gekennzeichnet,**
**dass** die dritte Knicklinie (21) gegenüber der Winkelhalbierenden zwischen der ersten Knicklinie (19) und der zweiten Knicklinie (20) zur ersten Knicklinie (19) hin versetzt ist.

2. Pappmöbel nach Anspruch 1, **dadurch gekennzeichnet, dass** die erste Knicklinie (19) parallel zur Grundfläche (10) und/oder längs einer Verbindungslinie zwischen einem oberen Rand einer vorderen Blende (11) des Regalbodens und einer Rückwand (12) oder einem oberen Rand einer hinteren Blende (27) des Regalbodens verläuft.

3. Pappmöbel nach einem der Ansprüche 1 oder 2, **dadurch gekennzeichnet, dass** die zweite Knicklinie (20) längs einer den Träger (23) an einer Vorderseite seitlich begrenzenden Kante des Trägers (23) verläuft.

4. Pappmöbel nach einem der Ansprüche 1 bis 3, **dadurch gekennzeichnet, dass** die dritte Knicklinie (21) zumindest annähernd längs einer Winkelhalbierenden zwischen der ersten und der zweiten Knicklinie (19, 20) verläuft.

5. Pappmöbel nach Anspruch 4, **dadurch gekennzeichnet, dass** ein Verlauf der dritten Knicklinie (21) geringfügig, aber um nicht mehr als 3° und/oder ein Vierfaches einer Wandstärke der Seitenwand (13) von der genannten Winkelhalbierenden abweicht.

6. Pappmöbel nach einem der Ansprüche 1 bis 5, **dadurch gekennzeichnet, dass** der Regalboden an den beiden Punkten (22), auf die die drei Knicklinien (19, 20, 21) jeweils einer der Seitenwände (13) zulaufen, jeweils ein vorzugsweise rundes Loch aufweist.

7. Pappmöbel nach einem der Ansprüche 1 bis 6, **dadurch gekennzeichnet, dass** es vollständig oder teilweise aus Wellpappe gefertigt ist, wobei die Knicklinien (19, 20, 21) vorzugsweise durch Rilllinien realisiert sind.

8. Pappmöbel nach einem der Ansprüche 1 bis 7, **dadurch gekennzeichnet, dass** der Regalboden oder ein die Grundfläche (10) und die Seitenwände (13) umfassender Hauptbestandteil des Regalbodens aus einem Stück Pappe gefaltet ist.

9. Pappmöbel nach einem der Ansprüche 1 bis 8, **dadurch gekennzeichnet, dass** die Seitenwände (13) über Knickkanten mit der Grundfläche (10) oder einer am Träger (23) anliegende Rückwand (12) des Regalbodens verbunden sind.

10. Pappmöbel nach einem der Ansprüche 1 bis 9, **dadurch gekennzeichnet, dass** an einem unteren Ende mindestens einer der Seitenwände (13) eine auf der Grundfläche (10) aufliegende Verstärkungsfläche (14) angelenkt ist.

11. Pappmöbel nach einem der Ansprüche 1 bis 10, **dadurch gekennzeichnet, dass** der Regalboden mittels mindestens einer Lasche (18) in einen in einer Wand des Trägers (23) vorgesehenen Schlitz (3) eingehängt ist, wobei die mindestens eine Lasche (18) an einem hinteren Rand einer der Seitenwände (13) oder an einem oberen Rand einer Rückwand (12) des Regalbodens ansetzt.

12. Pappmöbel nach Anspruch 11, **dadurch gekennzeichnet, dass** die mindestens eine Lasche (18) an einem in den Schlitz (3) eingeführten Ende verdickt ausgeführt ist und eine auf einem unteren oder vorderen Rand des Schlitzes (3) aufliegende Stufe bildet.

13. Pappmöbel nach Anspruch 12, **dadurch gekennzeichnet, dass** das Ende der Lasche (18) dadurch verdickt ausgeführt ist, dass sie mindestens einmal zur Bildung einer zusätzlichen Papplage umgeknickt ist, wobei dadurch aufeinander zu liegen kommende Flächen der Lasche (18) aufeinander geklebt sind.

14. Pappmöbel nach einem der Ansprüche 1 bis 13, **dadurch gekennzeichnet, dass** mindestens eine der Seitenwände (13) zwei aufeinander gelegte Lagen umfasst, die über eine einen oberen Rand der Seitenwand (13) bildende weitere Knicklinie (26) miteinander verbunden sind und die zum Anklappen des Regalbodens an den Träger (23) auseinanderfaltbar sind.

## Claims

1. An item of cardboard furniture with a support (23) and at least one shelf, the shelf having a base surface (10) and two side walls (13) which laterally adjoin the base surface (10) and are angled upwards relative to the base surface (10), and being hung in the support (23) above the base surface (10), and the side walls (13) in each case having three bending lines (19, 20,21) which converge at a point (22) on a rear and/or lower edge of the respective side wall (13), so that the shelf which is hung in the support (23) can be folded against the support (23) by bending the side walls (13) about these bending lines (19, 20, 21) and folding up the shelf, with in each case a first one of the three bending lines (19) extending away from the support (23) forwards from the aforementioned point (22), while a second one of these bending lines (20) to the rear defines the side wall (13) or a part of the side wall (13) which is located in front of the support (23), and a third one of these bending lines (21) extends between the first and the second bending line (19, 29),
**characterised in that** the third bending line (21), relative to the angle bisector between the first bending line (19) and the second bending line (20), is offset towards the first bending line (19).

2. An item of cardboard furniture according to Claim 1, **characterised in that** the first bending line (19) extends parallel to the base surface (10) and/or along a connecting line between an upper edge of a front panel (11) of the shelf and a rear wall (12) or an upper edge of a rear panel (27) of the shelf.

3. An item of cardboard furniture according to one of Claims 1 or 2, **characterised in that** the second bending line (20) extends along an edge of the support (23) which laterally defines the support (23) on a front side.

4. An item of cardboard furniture according to one of Claims 1 to 3, **characterised in that** the third bending line (21) extends at least approximately along an angle bisector between the first and the second bending line (19, 20).

5. An item of cardboard furniture according to Claim 4, **characterised in that** a course of the third bending line (21) deviates slightly, but by no more than 3° and/or four times a wall thickness of the side wall (13), from the aforementioned angle bisector.

6. An item of cardboard furniture according to one of Claims 1 to 5, **characterised in that** the shelf, at the two points (22) at which the three bending lines (19, 20, 21) in each case of one of the side walls (13) converge, in each case has a preferably round hole.

7. An item of cardboard furniture according to one of Claims 1 to 6, **characterised in that** it is manufactured completely or in part from corrugated cardboard, the bending lines (19, 20, 21) preferably being formed by crease lines.

8. An item of cardboard furniture according to one of Claims 1 to 7, **characterised in that** the shelf, or a main component of the shelf which comprises the base surface (10) and the side walls (13), is folded from a piece of cardboard.

9. An item of cardboard furniture according to one of Claims 1 to 8, **characterised in that** the side walls (13) are connected via bending edges to the base surface (10) or a rear wall (12) of the shelf which lies against the support (23).

10. An item of cardboard furniture according to one of Claims 1 to 9, **characterised in that** a reinforcing surface (14) which lies on the base surface (10) is articulated to a lower end of at least one of the side walls (13).

11. An item of cardboard furniture according to one of Claims 1 to 10, **characterised in that** the shelf is hung in a slot (3) provided in a wall of the support (23) by means of at least one tab (18), the at least one tab (18) starting on a rear edge of one of the side walls (13) or on an upper edge of a rear wall (12) of the shelf.

12. An item of cardboard furniture according to Claim 11, **characterised in that** the at least one tab (18) is embodied thickened at one end which is introduced into the slot (3) and forms a step which lies on a lower or front edge of the slot (3).

13. An item of cardboard furniture according to Claim 12, **characterised in that** the end of the tab (18) is embodied thickened **in that** it is bent over at least once to form an additional layer of cardboard, with surfaces of the tab (18) which thereby come to lie on one another being glued together.

14. An item of cardboard furniture according to one of Claims 1 to 13, **characterised in that** at least one of the side walls (13) comprises two layers which are laid one on another, which are connected together via a further bending line (26) which forms an upper edge of the side wall (13), and which can be unfolded for folding the shelf against the support (23).

## Revendications

1. Meuble en carton avec un support (23) et au moins une d'étagère, dans lequel l'étagère présente une surface de base (10) ainsi que deux parois latérales (13) adjacentes aux côtés de la surface de base (10) et pliées vers le haut par rapport à la surface de base (10) et est suspendue au-dessus de la surface de base (10) dans le support (23), et dans lequel les parois latérales (13) présentent respectivement trois lignes de pliage (19, 20, 21) convergeant vers un point (22) sur un bord arrière et/ou inférieur de la paroi latérale (13) respective, de sorte que l'étagère suspendue dans le support (23) puisse être rabattue en pliant les parois latérales (13) le long de ces lignes de pliage (19, 20, 21) et en rabattant vers le haut l'étagère contre le support (23), dans lequel respectivement une première des trois lignes de pliage (19) s'éloigne dudit point (22) vers l'avant du support (23), tandis qu'une deuxième de ces lignes de pliage (20) délimite à l'arrière la paroi latérale (13) ou une partie de la paroi latérale (13) se trouvant devant le support (23) et une troisième de ces lignes de pliage (21) passe entre la première et la deuxième ligne de pliage (19, 20),
**caractérisé en ce que**
la troisième ligne de pliage (21) est décalée par rapport à la bissectrice entre la première ligne de pliage (19) et la deuxième ligne de pliage (20) en direction de la première ligne de pliage (19).

2. Meuble en carton selon la revendication 1, **caractérisé en ce que** la première ligne de pliage (19) s'étend parallèlement à la surface de base (10) et/ou le long d'une ligne de liaison entre un bord supérieur d'une bande frontale (11) de l'étagère et une paroi arrière (12) ou un bord supérieur d'une bande arrière (27) de l'étagère.

3. Meuble en carton selon l'une des revendications 1 ou 2, **caractérisé en ce que** la deuxième ligne de pliage (20) s'étend le long d'une arête du support (23) délimitant latéralement le support (23) sur un côté avant.

4. Meuble en carton selon l'une des revendications 1 à 3, **caractérisé en ce que** la troisième ligne de pliage (21) s'étend au moins approximativement le long d'une bissectrice entre la première et la deuxième lignes de pliage (19, 20).

5. Meuble en carton selon la revendication 4, **caractérisé en ce qu'**une extension de la troisième ligne de pliage (21) présente un faible écart, mais pas supérieur à 3° et/ou à un quadruple d'une épaisseur de la paroi latérale (13) par rapport à ladite bissectrice.

6. Meuble en carton selon l'une des revendications 1 à 5, **caractérisé en ce que** l'étagère présente, au niveau des deux points (22) vers lesquels les trois lignes de pliage (19, 20, 21) convergent respectivement vers une des parois latérales (13), respectivement un trou rond de préférence.

7. Meuble en carton selon l'une des revendications 1 à 6, **caractérisé en ce qu'**il est entièrement ou partiellement constitué de carton ondulé, dans lequel les lignes de pliage (19, 20, 21) sont de préférence réalisées sous la forme de rainures.

8. Meuble en carton selon l'une des revendications 1 à 7, **caractérisé en ce que** l'étagère ou un composant principal de l'étagère comprenant la surface de base (10) et les parois latérales (13) est plié à partir d'un morceau de carton.

9. Meuble en carton selon l'une des revendications 1 à 8, **caractérisé en ce que** les parois latérales (13) sont reliées par des arêtes de pliage à la surface de base (10) ou à une paroi arrière (12) appuyée contre le support (23) de l'étagère.

10. Meuble en carton selon l'une des revendications 1 à 9, **caractérisé en ce qu'**une surface de renforcement (14) reposant sur la surface de base (10) est articulée au niveau d'une extrémité inférieure d'au moins une des parois latérales (13).

11. Meuble en carton selon l'une des revendications 1 à 10, **caractérisé en ce que** l'étagère est suspendue à l'aide d'au moins une patte (18) dans une fente (3) aménagée dans une paroi du support (23), dans lequel la au moins une patte (18) est contre un bord arrière d'une des parois latérales (13) ou contre un bord supérieur d'une paroi arrière (12) de l'étagère.

12. Meuble en carton selon la revendication 11, **caractérisé en ce que** la au moins une patte (18) est épaissie au niveau d'une extrémité introduite dans la fente (3) et forme un niveau reposant sur un bord inférieur ou supérieur de la fente (3).

13. Meuble en carton selon la revendication 12, **caractérisé en ce que** l'extrémité de la patte (18) est épaissie en la pliant au moins une fois pour la formation d'une couche de carton supplémentaire, dans lequel les surfaces de la patte (18) destinées à être superposées sont collées l'une sur l'autre.

14. Meuble en carton selon l'une des revendications 1 à 13, **caractérisé en ce qu'**au moins une des parois latérales (13) comprend deux couches superposées qui sont reliées entre elles via une ligne de pliage supplémentaire (26) constituant un bord supérieur de la paroi latérale (13) et qui peuvent être dépliées pour rabattre l'étagère contre le support (23).
